# FASCICULE DE BREVET EUROPEEN

(11) **EP 0 257 669 B1**
(45) Date de publication et mention de la délivrance du brevet: **26.02.1992**
(21) Numéro de dépôt: 87201292.7
(22) Date de dépôt: 07.07.1987
(51) Int. Cl.: E06B 7/08

(54) **Dispositif d'aérage**
Lüftungsvorrichtung
Ventilation device

(30) Priorité: 22.07.1986 CH 2932/86
(43) Date de publication de la demande: 02.03.1988
(73) Titulaire: De Schrijver, Hubert, B-9170 Waasmunster (BE)
(72) Inventeur: De Schrijver, Hubert, B-9170 Waasmunster (BE)
(74) Mandataire: Donné, Eddy

(56) Documents cités:
- EP-A- 0 021 164
- DE-A- 2 450 480
- US-A- 2 706 443
- US-A- 4 186 656

## Description

La présente invention a trait à un dispositif d'aérage destiné à l'équipement de fenêtres, portes ou autres, du genre comportant une grille entourant une ouverture d'aérage, et un élément de fermeture pour fermer ou laisser ouverte cette ouverture de aérage.

Du brevet américain US-A-4.186.656 et de la demande de brevet européenne EP-A-0.021.164 on sait que l'élément de fermeture des dispositifs d'aérage du genre concerné peut être exécuté sous forme d'un élément coulissant ou rotatif dans lequel à l'état fermé l'étanchéité est assurée au moyen de dispositifs d'étanchéité, tels que des brosses, des rubans de feutre ou autres. On sait également que, dans l'ouverture d'aérage, est habituellement disposée une gaze antimouches. Un inconvénient de ces dispositifs d'aérage connus consiste en ce qu'il sont difficiles à nettoyer, lorsqu'ils sont encrassés, par suite de leur inaccessibilité, et en ce qu'il est impossible de remplacer leurs éléments d'étanchéité usés sansqu'il ne faille démolir la fenêtre ou la porte concernée.

Or, la présente invention a pour objet un dispositif d'aérage du genre précédemment défini, destiné à l'équipement de fenêtres, mais dépourvu des inconvénients susmentionnés. A cet effet l'invention concerne un dispositif d'aérage comprenant au moins une grille munie d'une ouverture d'aérage ,et un élément de fermeture rotatif supporté à rotation, dans des guidages présents dans la grille entre une position de fermeture et une position d'aérage, un cercle enveloppant cet élément ayant un diamètre plus grand que la largeur d'un passage vers l'extérieur de l'ouverture d'aérage , l'élément de fermeture étant pourvu de parties présentant des surfaces de guidage coopérant avec les guidages au moins pendant le mouvement de rotation de l'élément de fermeture entre sa position d'aérage et sa position de fermeture, caractérisé en ce que l'élément de fermeture est, en dehors des parties coopérant avec les guidages , applatie jusqu'à une largeur maximale inférieure à la largeur du passage vers l'extérieur de l'ouverture d'aérage , ce passage permettant à la partie applatie de l'élément de le traverser dans la position d'aérage et une position décalée de 180 degrées dite d'insertion et d'extraction, tandis que les guidages offrent du même côté que le passage vers l'extérieur susdit également un passage vers l'extérieur, pour les parties coopérant avec les guidages pour les positions susdits de l'élément de fermeture , le dispositif comprenant en outre des moyens de retenue retenant ces parties présentant les surfaces de guidage dans les guidages , au moins dans la position d'aérage, mais permettant à ces parties de sortir des guidages et donc l'extraction de cet élément dans sa position d'extraction.

Cette solution présente l'avantage que l'élément de fermeture retiré de la grille peut être facilement nettoyé et que le renouvellement des dispositifs d'étanchéité usés ne présente pas de difficultés.

Cet élément de fermeture rotatif est de préférence muni d'au moins un élément de verrouillage susceptible d'être retiré, qui, en sa position active, ne permet qu'un seul mouvement de l'élément de fermeture entre sa position d'ouverture et sa position de fermeture.

Lorsque l'élément de verrouillage est retiré, l'élément de fermeture peut se déplacer par rotation d'un angle sensiblement plus grand et se mettre dans une position appropriée permettant de le retirer de la grille. Le susdit élément de verrouillage est de préférence un levier de commande.

Les caractéristiques et avantages de la solution selon l'invention ressortiront plus clairement de la description détaillée suivante de quelques modes d'exécution préférés, décrits à titre d'exemples sans la moindre intention restrictive, avec référence aux dessins annexés, où
la figure 1 représente en vue d'en face un dispositif d'aérage selon l'invention, muni d'un élément de fermeture rotatif;
la figure 2 représente une coupe du dispositif d'aérage selon la figure 1, pratiquée selon la ligne II-II de cette dernière, dispositif d'aérage dont l'élément de fermeture se trouve en sa position de fermeture;
la figure 3 représente le dispositif d'aérage selon la figure 2 en sa position ouverte;
la figure 4 représente une coupe du dispositif selon la figure 1, pratiquée suivant la ligne IV-IV de cette dernière;
la figure 5 illustre le démontage de l'élément de fermeture;
la figure 6 représente en perspective et en coupe partielle l'élément de fermeture du dispositif d'aérage selon le présent mode d'exécution de l'invention, représenté par les figures précédentes;
la figure 7 représente un deuxième mode d'exécution de l'invention; et
la figure 8 représente un troisième mode d'exécution de l'invention.

Comme le montrent les figures 1-6, le dispositif d'aérage selon l'invention y représenté se compose d'une grille 1, entourant une ouverture d'aérage 2, et d'un élément de fermeture 3, qui, en l'occurrence, est un élément rotatif, assurant selon sa position angulaire le fermeture ou l'ouverture de cette ouverture d'aérage 2.

Ladite grille 1 se compose principalement d'une structure supérieure 4 et d'une structure inférieure 5, reliées à leurs extrémités au moyen de coiffes terminales 6. Chacune de ces structures 4 et 5 se compose d'un ou de plusieurs profilés, c'est-à-dire, dans le mode d'exécution ici illustré, de profilés respectifs 7-8 et 9-10.

Les profilés 7-10 sont munis de sièges 11-14, contenant des dispositifs d'étanchéité se présentant, par exemple, sous forme de brosses 15, qui, lorsque l'élément de fermeture 3 se trouve en sa position de fermeture, assurent une étanchéité impeccable entre cet élément de fermeture 3 et la grille 1. Inutile de souligner que cette grille 1 est exécutée de manière à s'adapter parfaitement dans une fenêtre, porte ou autre.

Comme le montre de manière schématique la figure 1, des éléments de support 16 pourront, en cas de grandes portées, être prévus, à des distances déterminées entre les coiffes terminales 6, des éléments de support 16 en guise d'espaceurs entre la structure supéieure 4 et la structure inférieure 5. Les brosses 15 sont localement aplaties par ces éléments de support 16.

L'élément de fermeture 3 se compose essentiellement de deux profilés plats 17 et 18, mutuellement réunis à leurs extrémités au moyen de têtes 19. L'élément de fermeture 3 et, en particulier, les têtes 19, sont disposés de manière rotative dans les coiffes terminales 6, de manière que l'élément de fermeture 3 peut être facilement retiré de la grille 1. Comme déjà dit précédement, le dispositif d'aérage est à cet effet muni d'éléments de guidage permettant le démontage de l'élément 3 principalement en une seule position bien déterminée et assurant qu'il est retenu et guidé au moins pendant sa rotation entre la position d'aérage et la position de fermeture.

Dans le premier mode d'exécution ici décrit et représenté par les figures 1-6, les coiffes terminales 6 de la grille sont en vue de ce guidage munies de guidages circulaires 20, faisant office de sièges pour l'élément de fermeture 3 et présentant, sur une longueur d'arc déterminée, L, un passage 21, permettant l'extraction radiale de l'élément de fermeture 3 de ces guidages 20. L'élément de fermeture 3 est, à cet effet, muni à ses extrémités, c.à.d. aux têtes 19, de surfaces de guidage 22 et 23 susceptibles de coopérer avec les guidages susmentionnés 20. Pour assurer que l'élément de fermeture 3 ne peut être retiré de la grille 1 qu'en une seule position bien déterminée, lesdites coiffes terminales sont munies de broches 24 mutuellement opposées et s'étendant axialement au centre de rotation de l'élément de fermeture 3. Ce dernier est à ses extrémités muni de guidages 26 susceptibles de coopérer avec lesdites broches 24 sur un angle au plus égal à 180°.

Il va sans dire que les guidages susmentionnés 20 et 26, ainsi que les surfaces de guidage 22 et 23, se prêtent à de nombreuses réalisations différentes, évidemment soumises à la condition de ne pas dépasser le cadre de l'invention. Dans le mode d'exécution décrit dans les lignes précédentes, ils se présentent essentiellement sous forme de bords dressés, prévus respectivement aux coiffes terminales 6 et aux têtes 19.

Les figures 3,4 et 5 montrent, en outre, que la surface de guidage 22 présente une encoche 27, faisant office de passage pour la broche 24 lors du démontage de l'élément de fermeture 3.

Il va sans dire que la commande de l'élément de fermeture rotatif peut s'effectuer avec n'importe quel moyen connu approprié. Et comme ces moyens de commande sont bien connus dans les milieux professionnels concernés et tombent en dehors du domaine visé par l'invention, ils ne sont pas décrits en détail dans la présente spécification.

Le fonctionnement du dispositif d'aérage selon l'invention, décrit dans les lignes précédentes, ressort clairement des figures 1-5. On voit que l'élément de fermeture 3 est maintenu dans les sièges au niveau des coiffes terminales 6, lors de sa rotation entre sa position d'ouverture et sa position de fermeture, et que cet élément de fermeture peut, après sa mise en une position appropriée par rotation ultérieure, être retiré de la grille 1, comme l'illustre schématiquement la figure 4. Cette rotation de l'élément de fermeture 3 entre ses positions de fermeture et d'ouverture est indiquée par la flèche 28 dans la figure 4.

La figure 7 représente une variante d'exécution du dispositif d'aérage selon l'invention dans laquelle est prévu au moins un élément de verrouillage susceptible d'être retiré, qui, en sa position de fonctionnement, ne permet qu'un seul mouvement de l'élément de fermeture 3 entre sa position d'ouverture et sa position de fermeture ou bien évite que l'élément de fermeture ne puisse se mettre dans la position dans laquelle il peut être intempestivement retiré de la grille 1.

Comme le montre la figure 7, ledit élément de verrouillage se compose d'un levier de commande 29 ou éventuellement de deux leviers de commande fixés respectivement aux deux extrémités de l'élément de fermeture 3. Ce levier de commande est fixé, au moyen d'un système à encliquetage 30, dans cet élément de fermeture 3, c'est-à-dire, en particulier dans une tête 19 de ce dernier, dont chaque tête pourra évidemment être munie d'un levier de commande 19 de ce genre. Dans le mode d'exécution illustré par la figure 7, la susdite encoche 27 est employée dans ce système à encliquetage 30.

Le fonctionnement du mécanisme représenté par la figure 7 est clairement illustré par cette figure. Il consiste essentiellement en ce que l'ouverture d'aérage est fermée lorsque le levier de commande 29 se trouve en sa position I, mais s'ouvre lorsque ce levier de commande est mis dans sa position II. En retirant le levier de commande 29 de l'encoche 27, l'élément de fermeture 3 peut être mis par voie manuelle dans une position correspondant à celle selon la figure 4 et peut, de manière analogue à celle décrite pour le mode d'exécution précédent, retiré de la grille 1 à des effets de nettoyage et/ou de réparation.

La figure 8 représente une autre variante d'exécution, dans laquelle les éléments de guidage pour l'élément de fermeture 3 consistent en des guidages 20 prévus dans les coiffes terminales de la grille 1, qui font office de sièges et dont au moins un guidage présente une partie 31 susceptible de se déformer de manière élastique et formant par flexion un passage radial pour l'élément de fermeture 3. Le fonctionnement de ce système est clairement illustré par la figure 8.

Tous les dispositifs d'aérage précédemment décrits sont munis d'une gaze antimouches 32, de préférence fixée de manière démontable dans l'élément de fermeture 3. Ce dernier est,à cet effet,muni à l'une de ses extrémités, à savoir dans une tête 19, d'une rainure 33, permettant un coulissage axial facile de la gaze antimouches 32 dans l'élément de fermeture 3 pour l'y insérer ou l'en retirer, ce qui présente évidemment l'avantage d'un nettoyage et/ou d'une substitution facile de la gaze antimouches, grâce au fait, d'une part, que l'élément de fermeture 3 peut être facilement retiré de la grille et, d'autre part, que la gaze 32 elle-même peut à son tour être facilement retirée de l'élément de fermeture 3 par simplement coulissage.

Il va sans dire que ladite gaze antimouches 32 ne doit pas être nécessairement fixée dans l'élément de fermeture démontable 3.

Suivant un exemple de mise en oeuvre non illustré par les figures, les dispositifs d'étanchéité, tels que les brosses 15, sont fixés de manière démontable en des sièges à l'élément de fermeture 3. Cette solution présente l'avantage d'une substitution facile de ces dispositifs d'étanchéité.

Il va de soi que l'invention ne se limite pas exclusivement à des dispositifs d'aérage équipés d'un élément de fermeture rotatif, mais s'étend également à des dispositifs d'aérage munis d'éléments de fermeture coulissants.

Enfin, la présente invention ne se limite point du tout aux modes d'exécution décrits à titre d'exemples dans les lignes précédentes et illustrés par les figures des dessins annexés, mais en prévoit toutes sortes de modifications, d'additions et d'additions, évidemment soumises à la condition de ne pas dépasser son cadre défini par les revendications formulées ci-après.

## Revendications

1. Dispositif d'aérage comprenant au moins une grille (1) munie d'une ouverture d'aérage (2),et un élément de fermeture rotatif (3) supporté à rotation, dans des guidages (20) présents dans la grille (1) entre une position de fermeture et une position d'aérage, un cercle enveloppant cet élément (3) ayant un diamètre plus grand que la largeur d'un passage (21) vers l'extérieur de l'ouverture d'aérage (2), l'élément de fermeture (3) étant pourvu de parties (19) présentant des surfaces de guidage (22,23) coopérant avec les guidages (20) au moins pendant le mouvement de rotation de l'élément de fermeture (3) entre sa position d'aérage et sa position de fermeture, caractérisé en ce que l'élément de fermeture (3) est, en dehors des parties (19) coopérant avec les guidages (20), applatie jusqu'à une largeur maximale inférieure à la largeur du passage (21) vers l'extérieur de l'ouverture d'aérage (2), ce passage (21) permettant à la partie applatie de l'élément (3) de le traverser dans la position d'aérage et une position décalée de 180 degrées dite d'insertion et d'extraction, tandis que les guidages (20) offrent du même côté que le passage (21) vers l'extérieur susdit également un passage vers l'extérieur, pour les parties (19) coopérant avec les guidages (20) pour les positions susdits de l'élément de fermeture (3), le dispositif comprenant en outre des moyens de retenue (24, 26, 29 ou 31) retenant ces parties (19) présentant les surfaces de guidage (22, 23) dans les guidages (20), au moins dans la position d'aérage, mais permettant à ces parties (14) de sortir des guidages (20) et donc l'extraction de cet élément (3) dans sa position d'extraction.

2. Dispositif d'aérage selon la revendication précédente, caractérisé en ce que les parties (19) de l'élément de fermeture (3) coopérant avec les guidages (20) et présentant les surfaces de guidage (22, 23) sont également applaties dans le même sens que le reste de l'élément de fermeture (3).

3. Dispositif d'aérage selon l'une ou l'autre des précédentes caractérisé en ce que la grille (1) comprend des coiffes terminales (6), ces coiffes (6) étant munies des guidages (20), et l'élément de fermeture (3) est supporté par ses extrémités dans les guidages (20) ces extrémités formant les parties (19) présentant les surfaces de guidage (22, 23).

4. Dispositif d'aérage selon la revendication précédente, caractérisé en ce que les moyens de retenue (31) comprennent une partie élastique (31) montée sur au moins un des guidages (20) coopérant avec cette extrémité mais permettant par déformation élastique l'extraction de l'extrémité au moins dans la position d'extraction de l'élément de fermeture (3).

5. Dispositif d'aérage selon la revendication 3, caractérisé en ce que les moyens de retenue (24, 26) comprennent sur chaque coiffe terminale (6) une broche (24) les deux broches (6) mutuellement opposées s'étendant selon l'axe de rotation (25) de l'élément de fermeture (3), cet élément de fermeture (3) comprenant à chaque extrémité (19) un guidage (26) en partie de cercle égale ou inférieure à 180 degrés, coopérant avec la broche (24) de la coiffe (6) respective, le guidage (26) étant situé par rapport à la broche (24) du côté opposé au passage susdit dans le guidage (20) pour l'extrémité, dans la position d'aérage, mais du côté de ce passage dans la position d'insertion et d'extraction, cet extrémité étant pourvue d'un passage (27) pour la broche (24) permettant dans la dernière position d'inserer ou retirer l'extrémité à travers le passage susdit dans le guidage (20) pour l'extrémité.

6. Dispositif d'aérage selon l'une ou l'autre des revendications précédentes, caractérisé en ce que les moyens de retenue (24, 26, 29 ou 31) comprennent au moins un élément de verrouillage (29) empêchant, en position de verrouillage, l'élément de fermeture d'atteindre sa position d'insertion et d'extraction.

7. Dispositif d'aérage selon la revendication précédentes, caractérisé en ce que ledit élément de verrouillage (29) se présente sous forme d'un levier de commande, succeptible d'être retiré.

8. Dispositif d'aérage selon la revendication précédente, caractérisé en ce que ledit levier de commande (29) est fixé dans l'élément de fermeture (3) au moyen d'un système à encliquetage (30).

9. Dispositif d'aérage selon l'une ou l'autre des revendications précédentes, caractérisé en ce qu'il est muni de dispositifs d'étanchéité (15) qui lorsque l'élément de fermeture (3) se trouve en sa position de fermeture, assurent une etanchéité impeccable de ladite grille (1), ces dispositifs d'étanchéité (15) étant fixés à cette grille (1).

10. Dispositif d'aérage selon l'une ou l'autre des revendications 1-8 caractérisé en ce qu'il est muni de dispositifs d'étanchéité (15) qui lorsque l'élément de fermeture (3) se trouve en sa position de fermeture assurent une étanchéité impeccable de ladite grille (1) ces dispositifs d'étanchéité (15) étant fixés de manière démontable dans l'élément de fermeture (3).

11. Dispositif d'aérage selon l'une ou l'autre des revendications précédentes, caractérisé en ce que ledit élément de fermeture (3) est muni d'une gaze antimouches (32).

12. Dispositif d'aérage selon la revendication précédente, caractérisé en ce que ledit élément de fermeture (3) présente, à l'une au moins de ses extrémités, une rainure (33) par laquelle ladite gaze antimouches peut être insérée dans l'élément de fermeture (3) ou en être retirée par simple coulissage axial.

## Claims

1. Ventilation device comprising at least a grill (1) provided with a ventilation opening (2), and a rotating shutting element (3) rotably supported, in guides (20) present in the grill (1) between a closed position and a ventilation position, a circle surrounding this element (3) having a diameter greater than the width of a passage (21) toward the exterior of the ventilation opening (2), the shutting element (3) being provided with parts (19) showing guiding surfaces (22, 23) working together with the guides (20) at least during the rotating movement of the sealing element (3) between its ventilation position and its closed position, characterised in that the shutting element (3) is, apart from the parts (19) which work together with the guides (20), flattened to a maximum thickness of less than the passage (21) toward the exterior of the ventilation opening (2), this passage (21) permitting the flattened part of the element (3) to traverse it in the ventilation position and a position off set at 180 degrees of so-called insertion or extraction, while the guides (20) on the same side as the aforementioned passage (21) toward the exterior also offer a passage toward the exterior, for the parts (19) working together with the guides (20) for the aforementioned positions of the shutting element (3), the device comprising moreover stopping means (24, 26, 29 or 31) retaining these parts (19) showing the guiding surfaces (22, 23) in the guides (20), at least in the ventilation position, but permitting these parts (14) to leave the guides (20) and therefore the extraction of this element (3) in its extraction position.

2. Ventilation device according to the preceding claim, characterised in that the parts (19) of the shutting element (3) which work together with the guides (20) and which show guiding surfaces (22, 23) are also flattened in the same direction as the rest of the shutting element (3).

3. Ventilation device according to any of the preceding claims, characterised in that the grill (1) comprises end covers (6), these covers (6) being provided with the guides (20), and the shutting element (3) is supported by its extremities in the guides (20) these extremities forming the parts (19) showing the guiding surfaces (22, 23).

4. Ventilation device according to the preceding claim, characterised in that the stopping means (31) comprise an elastic part (31) mounted on at least one of the guides (20) which works together with this extremity but which by elastic transformation allows the extraction of the extremity at least in the extraction position of the shutting element (3).

5. Ventilation device according to claim 3, characterised in that the stopping means (24, 26) on each end cover (6) comprise a pin (24) the two mutually opposed pins (6) extend according to the axis of rotation (25) of the shutting element (3), this shutting element (3) at each extremity (19) comprises a guide (26) in part of a circle equal to or less than 180 degrees, which works together with the pin (24) of the cover (6) respectively, the guide (26) which is situated in relation to the pin (24) on the opposite side of the aforementioned passage in the guide (20) for the extremity, in the ventilation position, but on the side of this passage in the insertion and extraction position, this extremity is provided with a passage (27) for the pin (24) which in the latter position allows the insertion or withdrawal of the extremity across the aforementioned passage in the guide (20) for the extremity.

6. Ventilation device according to any of the preceding claims, characterised in that the stopping means (24, 26, 29 or 31) comprise at least one locking element (29) which, in locked position, prevents the shutting element from reaching its insertion and extraction position.

7. Ventilation device according to the preceding claim, characterised in that the aforementioned locking element (29) is shown in the form of a control lever, which is capable of being withdrawn.

8. Ventilation device according to the preceding claim, characterised in that the aforementioned control lever (29) is attached in the shutting element (3) by means of a clip system (30).

9. Ventilation device according to any of the preceding claims, characterised in that it is provided with sealing devices (15) which, when the shutting element (3) is in its closed position, ensure an impeccable seal of the aforementioned grill (1), these sealing devices (15) being attached to this grill (1).

10. Ventilation device according to any of the claims 1-8, characterised in that it is provided with sealing devices (15) which when the shutting element (3) is in its closed position, ensure an impeccable seal of the aforementioned grill (1) these sealing devices (15) being mounted detachably in the shutting element 3.

11. Ventilation device according to any of the preceding claims, characterised in that the aforementioned shutting element (3) is provided with an antifly gauze (32).

12. Ventilation device according to the preceding claim, characterised in that the aforementioned shutting element (3) shows, at least at one of its extremities, a groove (33) by which the aforementioned antifly gauze can be inserted in the shutting element (3) or be withdrawn by simple axial sliding.

## Patentansprüche

1. Entlüftungsgerät zumindest bestehend aus einem Gitter (1) versehen mit einer Belüftungsöffnung (2) und einem drehenden Schließelement (3) bei der Drehung unterstutzt von im Gitter (1) enthaltenen Führungen (20) zwischen einer geschlossenen Lage und einer Belüftungslage, ein Band umgibt dieses Element (3) das einen größeren Durchmesser besitzt als die Größe eines Durchganges (21) nach ausserhalb der Belüftungsöffnung (2), das Schließelement (3) versehen mit Teilen (19) die Führungsflächen (22, 23) bieten mindestens zusammenarbeitend mit den Führungen (20) während der Drehbewegung des Schließelements (3) zwischen der Belüftungslage und der geschlossenen Lage, dadurch gekennzeichnet daß das Schließelement (3) außerhalb der Teilen (19) zusammenarbeitend mit den Führungen, abgeflacht ist bis eine äußerste Größe, die kleiner ist als die Größe des Durchganges zur Aussenseite der Belüftungsöffnung (2), dieser Durchgang (21) gestattet den abgeflachten Teil des Elements (3) hindurch zu gehen wenn in der Belüftungslage und einer um genannte 180 Grad gedrehten Lage des Ein- und Ausbaus, während die Führungen (20) von der gleichen Seite wie der Durchgang (21) in die Richtung des Exterieurs, für die Teile (19) die zusammenarbeiten mit den Führungen (20) für die genannten Lagen des Schließelements (3), das Element enthält weiter Befestigungsmittel (24, 26, 29 oder 31), welche die Teile (19) tragen welche die Führungsflächen (22, 23) in den Führungen (20) vorzeigen, zumindest in der Belüftungslage, aber den Teilen (14) erlauben die Führungen (20) zu verlassen und so das Entfernen dieses Elements (3) in der Ausbaulage.

2. Entlüftungsgerät laut des vorgehenden Anspruchs, dadurch gekennzeichnet daß die Teile (19) des Schließelements (3) zusammenarbeitend mit den Führungen (20) und die Führungsflächen (22, 23) vorzeigend, ebenfalls abgeflacht sind im gleichen Sinne wie der Rest des Schließelements (3).

3. Entlüftungsgerät laut irgend einer der vorgehenden Ansprüche dadurch gekennzeichnet daß das Gitter (1) Endkappen (6) enthält, diese Kappen (6) ausgestattet mit Führungen (20), und daß das Schließelement (3) an den Enden in Führungen unterstützt wird, diese Ende bilden die Teile (19), welche die Führungsflächen vorzeigen.

4. Entlüftungsgerät laut des vorgehenden Anspruchs, dadurch gekennzeichnet daß die Befestigungsmittel (31) einen elastischen Teil (31) enthalten montiert auf mindestens eine Führung (20) zusammenarbeitend mit jenem Ende aber durch elastische Deformation mindestens in der Ausbaulage des Schließelements (3) das Entfernen des Endes gestattet.

5. Entlüftungsgerät laut des Anspruchs 3, dadurch gekennzeichnet daß die Befestigungsmittel (24, 26) auf jeder Endkappe (6) einen Bolzen (24) enthält, die beiden Bolzen (6) einander gegenüber stehend entsprechend des Drehpunkts (25) des Schließelements, dieses Schließelement (3) enthält an jedem Ende (19) eine Führung (26) in der Form eines Bandes gleich oder kleiner als 180 Grad, zusammenarbeitend mit dem Bolzen (24) respektive der Kappe (6), die Führung (26) steht in Verbindung mit dem Bolzen (26) der dem genannten Durchlaß in der Führung (20) für das Ende, gegenüberstehenden Seite, in der Belüftungslage, aber an der Seite dieses Durchlasses in der Lage des Einoder Ausbaus, dieses Ende versehen mit einem Durchlaß (27) für den Bolzen (24) die in der letzten Lage zuläßt das Ende einzustecken oder herauszuziehen durch den genannten Durchlaß (20) für das Ende.

6. Entlüftungsgerät laut irgend einer der vorgehenden Ansprüche, dadurch gekennzeichnet daß die Befestigungsmittel (24, 26, 29 oder 31) mindestens ein Verriegelungselement (29) enthalten das in verriegeltem Zustand vorbeugt daß das Schließelement seine Lage des Ein- und Ausbaus erreicht.

7. Entlüftungsgerät laut des vorgehenden Anspruchs, dadurch gekennzeichnet daß das genannte Verriegelungselement (29) sich zeigt als Bedienungshandgriff, der eingezogen werden kann.

8. Entlüftungsgerät laut des vorgehenden Anspruchs, dadurch gekennzeichnet daß der genannte Bedienungshandgriff (29) im Schließelement (3) befestigt ist mittels eines Schnappverschlußes (30).

9. Entlüftungsgerät laut irgend einer der vorgehenden Ansprüche, dadurch gekennzeichnet daß es ausgestattet ist mit Abdichtungselementen (15) die wenn das Schließelement (3) sich in der geschlossenen Lage befindet, für eine tadellose Abdichtung des genannten Gitters (1) sorgt, diese Abdichtungselemente (15) sind an dieses Gitter (1) befestigt worden.

10. Entlüftungsgerät laut irgend einer der Ansprüche 1-8, dadurch gekennzeichnet daß es ausgestattet ist mit Abdichtungselementen (15) die wenn das Schließelement (3) sich in seiner Schließlage befindet eine tadellose Abdichtung des genannten Gitters (1) versichern, diese Abdichtungselemente (15) sind in demontierbarer Weise in das Schließelement (3) befestigt worden.

11. Entlüftungsgerät laut irgend einer der vorgehenden Ansprüche, dadurch gekennzeichnet daß das genannte Schließelement (3) ausgestattet ist mit einem Fliegenfenster (32).

12. Entlüftungsgerät laut des vorgehenden Anspruchs, dadurch gekennzeichnet daß das genannte Schließelement (3) an mindestens einem seiner Enden, eine Rille (33) aufweist wodurch das genannte Fliegenfenster in das Schließelement (3) eingesteckt werden kann oder, durch einfaches Schieben in die Längsrichtung, herausgenommen werden kann.
